# EUROPÄISCHE PATENTSCHRIFT

(11) **EP 1 892 464 B1**
(45) Veröffentlichungstag und Bekanntmachung des Hinweises auf die Patenterteilung: **03.08.2011**
(21) Anmeldenummer: 07113572.7
(22) Anmeldetag: 31.07.2007
(51) Int. Cl.: F21S 11/00

(54) **Lichtleitanordnung**
Assembly for directing light
Agencement pour diriger la lumière

(30) Priorität: 03.08.2006 DE 202006011988 U
(43) Veröffentlichungstag der Anmeldung: 27.02.2008
(73) Patentinhaber: Korsch, Markus, 47809 Krefeld (DE)
(72) Erfinder: Korsch, Alfred, 47918 Tönisvorst (DE)
(74) Vertreter: Bonsmann, Joachim Bernhard

(56) Entgegenhaltungen:
- EP-A- 0 593 915
- FR-A- 2 843 185
- GB-A- 554 615
- GB-A- 565 390
- GB-A- 2 198 550
- JP-A- 61 148 412
- US-A- 4 361 295

## Beschreibung

Die Erfindung betrifft eine Lichtleitanordnung mit einer der Einwirkung des Lichtes einer Lichtquelle direkt ausgesetzten Lichtumlenkeinrichtung zum Leiten des Lichtes der Lichtquelle in einen gegenüber direkter Strahlung des Lichtes der Lichtquelle abgeschattet liegenden Bereich, vorzugsweise Lichtleitanordnung mit einer dem Sonnenlicht direkt ausgesetzten Lichtumlenkeinrichtung zum Leiten von Sonnenlicht in einen gegenüber direkter Sonneneinstrahlung abgeschattet liegenden Territorialbereich.

Manche Ortschaften liegen in Territorialbereichen, in die während bestimmter Jahreszeiten (Wintermonate) infolge bergnaher Lage keine direkte Sonneneinstrahlung gelangen kann. Da das Fehlen direkten Sonnenlichteinfalls über längere Zeit bei manchen Bewohnern derartiger Territorialbereiche zu Depressionen oder anderweitigen psychischen Störungen führen kann, sind zum Leiten von Sonnenlicht in derartige Territorialbereiche Lichtleitanordnungen der eingangs genannten Art vorgeschlagen worden. Die bekannten Lichtleitanordnungen weisen im Wesentlichen drei Komponenten auf, nämlich der Sonne nachgeführte sog. Heliostaten, von denen aus Sonnenlicht einem mit Umlenkspiegeln versehenen Umlenkfeld zugeführt wird, von dem aus das Sonnenlicht über weitere Verteilerkomponenten dem Territorialbereich zugeleitet wird. Mittels der bekannten Lichtleitanordnungen kann aber der angestrebte Effekt, dass nämlich von den Verteilerkomponenten ausgehendes Sonnenlicht für den Betrachter die aus der Natur bekannten Sonneneffekte, wie hohe Intensität, scharfe Licht- bzw. Schattenkontraste, brillantes Licht, spektrale Farbzerlegung, Glitzereffekte od. dgl. aufweist, nicht oder nur in nicht zufrieden stellender Weise erreicht werden. Dies liegt daran, dass bei der bekannten Anordnung die Heliostaten bodennah in einem dem Sonnenlicht ausgesetzten, also außerhalb des abgeschattet liegenden Territorialbereich angeordnet sind, was zur Folge hat, dass das von dem Heliostaten bzw. den Heliostaten reflektierte und dem Umlenkfeld zugeleitete Licht aufgrund der geographischen Gegebenheiten größere Entfernungen (beispielsweise einige hundert Meter) zurückzulegen hat. Dies hat derart hohe Lichtverluste zur Folge, dass die angestrebte "Besonnung" des abgeschattet liegenden Territorialbereiches mit der bekannten Lichtleitanordnung nicht in zufrieden stellender Weise erreicht wird. Überdies sind insbesondere Heliostaten sehr kostenaufwendig.

Eine Lichtleitanordnung mit den Merkmalen des Oberbegriffs des Patentanspruchs 1 ist aus der GB 554 615 A bekannt. Die Lichtquelle wird durch nach oben strahlende Scheinwerfer am Erdboden gebildet, und die Lichtumlenkeinrichtung ist als ein oder mehrere Reflektoren ausgebildet, die unter dem Fesselballon aufgehängt sind und das Licht der Scheinwerfer im Wesentlichen senkrecht nach unten reflektieren.

Eine Lichtleitanordnung mit den Merkmalen des Oberbegriffs des Patentanspruchs 1 ist auch aus der GB 565 390 A bekannt. Die Lichtquelle wird durch nach oben strahlende Scheinwerfer am Erdboden gebildet, und die Lichtumlenkeinrichtung wird dadurch ausgebildet, dass die Oberfläche des Fesselballons selbst reflektierend ist oder dass ein reflektierendes plattenförmiges Bauteil unter dem Fesselballon aufgehängt ist.

Aus der GB 2 198 550 A ist eine Lichtleitanordnung mit den Merkmalen des Oberbegriffs des Patentanspruchs 1 mit Ausnahme der Merkmale Halteeinrichtung und Fesselballon bekannt. Die Lichtquelle ist hier die Sonne, und die Lichtleitanordnung ist in einem Flugobjekt eingebaut und enthält wabenförmig angeordnete Linsen, mit denen das Sonnenlicht für medizinische Behandlungen, Experimente od. dgl., die in dem Flugobjekt durchgeführt werden können, eingefangen und gebündelt wird.

Der Erfindung liegt die Aufgabe zugrunde, eine Lichtleitanordnung bereitzustellen, die technisch einfach aufgebaut und relativ robust ist und mit der man eine relativ große Fläche am Erdboden effektiv beleuchten kann.

Diese Aufgabe wird bei einer gattungsgemäßen Lichtleitanordnung durch die kennzeichenden Merkmale des Patentanspruchs 1 gelöst.

Hierbei ist vorteilhaft, dass zusätzlich zu der Lichtumlenkeinrichtung keine weiteren Lichtablenk- und/oder Lichtumlenkeinrichtungen, wie etwa kostenintensive Heliostaten sowie der Lichtumlenkeinrichtung nachgeschaltete Verteilerkomponenten erforderlich sind. Überdies entfällt bei der erfindungsgemäßen Lösung die Notwendigkeit, von außerhalb des in Rede stehenden Bereiches in Bodennähe angebrachte Heliostaten aufgefangene Sonnenstrahlung über längere (im wesentlichen horizontale) Strecken Sekundärreflektoren zuzuleiten, da bei der erfindungsgemäßen Lösung beispielweise die aufgefangene Sonnenstrahlung "von oben" direkt in den zu besonnenden Territorialbereich geleitet werden kann und die dabei von der umgelenkten Sonnenstrahlung zurückzulegende Entfernung wesentlich kleiner gewählt werden kann, als die bei der bekannten Lichtleitanordnung im Wesentlichen in horizontaler Richtung zurückzulegende Strecke. Vorteilhaft bei der erfindungsgemäßen Lösung ist auch der psychologisch günstige Effekt, dass die Lichtumlenkeinrichtung mit der daraus umgelenkten Sonnenstrahlung sozusagen als "Sonnenersatz" wahrgenommen werden kann.

Bei der Erfindung ist eine von wenigstens einer Befestigungsstelle am Erdboden nach oben weisende Halteeinrichtung für die Lichtumlenkeinrichtung vorgesehen. Die Lichtumlenkeinrichtung kann beispielsweise höhenverstellbar an der Halteeinrichtung angebracht sein. Ein besonders preiswertes und vorteilhaftes Merkmal der Erfindung besteht darin, dass die Halteeinrichtung einen Fesselballon aufweist. Der Fesselballon wird in seiner Arbeitsposition durch ein oder mehrere Fesselseile über einem festen Ort gehatten . Der Auftrieb des Fesselballons kann in bekannter Weise durch eine Gasfüllung (Wasserstoff, Helium od. dgl.) bewirkt werden. Die Form des Fesselballons ist grundsätzlich beliebig; so kann der Fesselballon beispielsweise in Form eines Zeppelins od. dgl. oder auch etwa kugelförmig, birnenförmig oder ähnlich ausgebildet sein. Die Lichtumlenkeinrichtung kann als an dem Fesselballon angebrachtes gesondertes Bauelement und auch gesondert steuerbar ausgebildet sein. Erfindungsgemäß ist, die Oberfläche des Fesselballons selbst ganz oder teilweise zur Bildung der Umlenkeinrichtung reflektierend ausgebildet, nach Art einer "Disco-Kugel" oder in Form von an dem Fesselballon angebrachten Facetten nach Art eines im Brillantschliff geschliffenen Diamanten, wobei die reflektierenden Oberflächen der Facetten eben oder auch gebogen ausgebildet sein können.

Die erfindungsgemäße Lösung schließt auch verschiedenartige Möglichkeiten einer Steuerung je nach Sonnenstand bzw. Sonneneinstrahlung ein. So kann beispielsweise die Höhe des Fesselballons gesteuert werden. Es ist auch möglich, den Fesselballon mittels mehrerer Halteseile an seiner Befestigungsstelle zu halten und eine Steuerung der Lichtumlenkeinrichtung dadurch zu bewirken, dass die Länge eines oder mehrerer Halteseile geändert wird.

Die Befestigungsstelle des Fesselballons am Erdboden kann innerhalb des gegenüber direkter Sonneneinstrahlung abgeschattet liegenden Territorialbereiches oder auch außerhalb dieses Territorialbereiches liegen, je nach den geographischen Gegebenheiten.

Wenn - beispielsweise in den Sommermonaten - die Lichtleitanordnung nicht benötigt wird oder wenn ungünstige Witterungsbedingungen (z. B. Sturm) die Lichtleitanordnung gefährden sollten, kann der Fesselballon eingezogen werden. Eine ggf. erforderliche Wartung (beispielsweise zum Reinigen der Lichtumlenkrichtung) kann in einfacher Weise dadurch erfolgen, dass der Fesselballon kurzzeitig eingezogen wird.

Wenn sich der Fesselballon beispielsweise infolge von Windeinwirkung im Rahmen der durch seine "Fesselung" gegebenen Bewegungsmöglichkeiten relativ zu seiner Befestigungsstelle am Erboden bewegt, so hat dies zur Folge, dass die in den zu besonnenden Territorialbereich geleitete Sonnenstrahlung entsprechend den Bewegungen des Fesselballons wandert. Dies ist aber hinnehmbar, da mittels der Lichtleitanordnung nicht etwa angestrebt wird, dass das Sonnenlicht an eine bestimmte Stelle geleitet werden soll, sondern der angestrebte Effekt, dass dem gegenüber direkter Sonneneinstrahlung abgeschattet liegenden Territorialbereich überhaupt Sonnenlicht zugeführt wird, wird auch dann erreicht, wenn der die Umlenkeinrichtung tragende Fesselballon nicht ortsfest angeordnet ist, sondern sich innerhalb gewisser Grenzen bewegen kann. Der erfindungsgemäß ausgebildete Fesselballon kann zusätzlich auch zu Werbezwecken eingesetzt werden.

Wenn die vorstehend beschriebene Lichtleitanordnung anstelle von Sonnenlicht dem Licht einer oder mehrerer künstlicher Lichtquellen ausgesetzt ist, kann mittels der erfindungsgemäßen Lichtleitanordnung das Licht dieser künstlichen Lichtquellen solchen Bereichen zugeleitet werden, die gegenüber direkter Strahlung dieser künstlichen Lichtquellen abgeschattet liegen. Hierdurch sind optisch wirksame Effekte erzielbar, die beispielsweise für Werbezwecke und/oder Veranstaltungszwecke eingesetzt werden können Die künstlichen Lichtquellen können sowohl an der Lichtleitanordnung (also z.B. an dem die Lichtumlenkeinrichtung aufweisenden Fesselballon) als auch ortsfest am Boden angebracht sein.

## Patentansprüche

1. Lichtleitanordnung mit einer der Einwirkung des Lichtes einer Lichtquelle direkt ausgesetzten Lichtumlenkeinrichtung zum Leiten des Lichtes der Lichtquelle in einen gegenüber direkter Strahlung des Lichtes der Lichtquelle abgeschattet liegenden Bereich, vorzugsweise Lichtleitanordnung mit einer dem Sonnenlicht direkt ausgesetzten Lichtumlenkeinrichtung zum Leiten von Sonnenlicht in einen gegenüber direkter Sonneneinstrahlung abgeschattet liegenden Territorialbereich, wobei die Lichtumlenkeinrichtung in einer derartigen Höhe oberhalb des gegenüber direkter Strahlung des Lichtes abgeschattet liegenden Bereiches angeordnet ist, dass das von der Lichtumlenkeinrichtung umgelenkte Licht unmittelbar in den gegenüber direkter Strahlung des Lichtes der Lichtquelle abgeschattet liegenden Bereich geleitet wird, wobei eine von wenigstens einer Befestigungsstelle am Erdboden nach oben weisende Halteeinrichtung für die Lichtumlenkeinrichtung vorgesehen ist, welche Halteeinrichtung einen Fesselballon aufweist,
**dadurch gekennzeichnet, dass**
die Lichtumlenkeinrichtung in Form einer reflektierenden Oberfläche des Fesselballons nach Art einer "Disco-Kugel" oder in Form von an dem Fesselballon angebrachten Facetten nach Art eines im Brillantschliff geschliffenen Diamanten ausgebildet ist.

2. Lichtleitanordnung nach Anspruch 1,
**dadurch gekennzeichnet, dass**
der Fesselballon in Form eines Zeppelins od. dgl. ausgebildet ist.

3. Lichtleitanordnung nach Anspruch 1,
**dadurch gekennzeichnet, dass**
der Fesselballon kugelförmig, birnenförmig od. dgl. ausgebildet ist.

4. Lichtleitanordnung nach einem der Ansprüche 1 bis 3,
**dadurch gekennzeichnet, dass**
der Fesselballon mittels mehrerer Halteseile an seiner Befestigungsstelle gehalten ist und eine Steuerung der Lichtumlenkeinrichtung durch eine Steuerung der Länge eines oder mehrerer Halteseile erfolgt.

5. Lichtleitanordnung nach einem der Ansprüche 1 bis 4,
**dadurch gekennzeichnet, dass**
die Befestigungsstelle des Fesselballons am Erdboden innerhalb oder außerhalb des gegenüber direkter Sonneneinstrahlung abgeschattet liegenden Territorialbereichs liegt.

## Claims

1. A light guide arrangement comprising a light deflection device directly exposed to the action of the light from a light source for guiding the light of the light source into a region disposed in shadowed relationship in relation to direct radiation of the light from the light source, preferably a light guide arrangement comprising a light deflection device directly exposed to sunlight for guiding sunlight into a territorial region disposed in shadowed relationship in relation to direct solar radiation, wherein the light deflection device is arranged at such a height above the region disposed in shadowed relation in relation to direct radiation of the light that the light deflected by the light deflection device is guided directly into the region disposed in shadowed relation in relation to direct radiation of the light from the light source, wherein there is provided a holding device for the light deflection device, which holding device faces upwardly from at least one fixing location on the ground and has a captive balloon,
**characterised in that**
the light deflection device is in the form of a reflecting surface of the captive balloon in the manner of a 'disco ball' or in the form of facets disposed on the captive balloon in the manner of a diamond ground in a brilliant cut.

2. A light guide arrangement according to claim 1 **characterised in that** the captive balloon is in the form of a Zeppelin or the like.

3. A light guide arrangement according to claim 1 **characterised in that** the captive balloon is spherical, pear-shaped or the like.

4. A light guide arrangement according to one of claims 1 to 3 **characterised in that** the captive balloon is held at its fixing location by means of a plurality of holding cables and control of the light deflection device is effected by control of the length of one or more holding cables.

5. A light guide arrangement according to one of claims 1 to 4 **characterised in that** the fixing location of the captive balloon on the ground is within or outside the territorial region which is disposed in shadowed relationship in relation to direct solar radiation.

## Revendications

1. Dispositif destiné à diriger la lumière comprenant un dispositif de déviation de la lumière directement exposé à l'effet de la lumière d'une source lumineuse pour diriger la lumière de la source de lumière dans une région située de manière à être abritée du rayonnement direct de la lumière de la source lumineuse, celui-ci étant de préférence un dispositif destiné à diriger la lumière comprenant un moyen de déviation de la lumière directement exposé à la lumière solaire pour diriger la lumière solaire dans une région territoriale située de manière à être abritée d'un rayonnement solaire direct, dans lequel le moyen de déviation de la lumière est disposé à une hauteur telle au-dessus de la région située de manière à être abritée du rayonnement direct de la lumière, que la lumière déviée par le moyen de déviation de la lumière soit immédiatement dirigée dans la région située de manière à être abritée du rayonnement direct de la lumière de la source lumineuse, dans lequel il est prévu un moyen de maintien présentant au moins un point de fixation au sol vers le haut pour le moyen de déviation de la lumière, lequel moyen de maintien comprend un ballon captif,
**caractérisé en ce que**
le moyen de déviation de la lumière est réalisé sous la forme d'une surface réfléchissante du ballon captif du type "boule disco" ou sous la forme de facettes fixées au ballon captif du type d'un diamant taillé à la roue.

2. Dispositif destiné à diriger la lumière selon la revendication 1,
**caractérisé en ce que**
le ballon captif est réalisé sous la forme d'un ballon dirigeable ou autre.

3. Dispositif destiné à diriger la lumière selon la revendication 1,
**caractérisé en ce que**
le ballon captif présente la forme d'une boule, d'une poire, ou autre.

4. Dispositif destiné à diriger la lumière selon l'une des revendications 1 à 3,
**caractérisé en ce que**
le ballon captif est maintenu au moyen d'une pluralité de câbles et **en ce que** la commande du moyen de déviation de la lumière s'effectue par commande de la longueur d'un ou plusieurs câbles de maintien.

5. Dispositif destiné à diriger la lumière selon l'une des revendications 1 à 4,
**caractérisé en ce que**
le point de fixation du ballon captif à la surface du sol se situe à l'intérieur ou à l'extérieur de la région territoriale abritée du rayonnement solaire direct.
